# EUROPÄISCHE PATENTSCHRIFT

(11) **EP 1 162 897 B1**
(45) Veröffentlichungstag und Bekanntmachung des Hinweises auf die Patenterteilung: **18.08.2004**
(21) Anmeldenummer: 00910852.3
(22) Anmeldetag: 16.03.2000
(51) Int. Cl.: A41D 19/00

(54) **HANDSCHUH**
GLOVE
GANT

(30) Priorität: 25.03.1999 DE 29905510 U
(43) Veröffentlichungstag der Anmeldung: 19.12.2001
(73) Patentinhaber: Pacimex Verpackungen GmbH, 85298 Scheyern (DE)
(72) Erfinder: BRINKMANN, Fritz, D-86561 Rettenbach (DE); LUTZ, Herbert, D-85276 Pfaffenhofen (DE)
(74) Vertreter: Säger, Manfred, Dipl.-Ing.
(86) Internationale Anmeldenummer: PCT/EP2000/002355
(87) Internationale Veröffentlichungsnummer: WO 2000/057737

(56) Entgegenhaltungen:
- WO-A-90/00357
- WO-A-97/38598
- DE-A- 19 632 312
- DE-C- 3 920 597
- US-A- 3 920 500
- US-A- 4 677 697
- US-A- 4 902 283
- US-A- 5 946 727

## Beschreibung

Die vorliegende Erfindung betrifft Handschuhe, insbesondere Einweg- oder Wegwerfhandschuhe, wie sie beispielsweise beim Tanken oder beim Kontrollieren des Ölstands zum Einsatz gelangen.

Derartige Einweg- oder Wegwerfhandschuhe sind bekannt und bestehen nur aus Kunststoff. Sie werden zum Beispiel an Tankstellen - in Ergänzung zu von einer Rolle gespendetem endlosem, in Blattgröße perforiertem Papier bzw. Vlies - zur Verfügung gestellt, um es den Kunden der Tankstelle zu ermöglichen, einfache Tätigkeiten am Fahrzeug, wie etwa das Tanken oder das Messen des Ölstands, in komfortabler Weise auszuführen. Hierbei wird das Papier bzw. Vlies benutzt, um nach dem Tanken die Hände zu reinigen oder um den Ölmeßstab vor dem Ölfüllstandsmessen abzuwischen.

Von Nachteil bei den bekannten Einweg- oder Wegwerfhandschuhen ist jedoch, daß sie aus Kunststoff bestehen. Wird demnach Benzin oder Öl auf die Handschuhe gebracht, so kann man sich beim Hantieren mit dem Benzin und/oder mit dem Öl beschmutzen. Außerdem muß neben den Handschuhen auch das gespendete Papier bzw. Vlies zusätzlich entsorgt werden, was unerwünscht ist.

Des weiteren bekannt sind Handschuhe, insbesondere Einweg- oder wegwerfhandschuhe,
- mit mindestens zwei im wesentlichen deckungsgleichen Kunststoffolien, die zumindest an den seitlichen Randbereichen fest unter Bildung einer Außenseite und einer Innenseite sowie unter Freilassung einer Handschuhöffnung miteinander verbunden sind, und
- mit mindestens einer saugfähigen Außenlage, die auf der der Handaußenfläche zuordbaren Außenseite und/oder auf der der Handinnenfläche zuordbaren Innenseite außen aufgebracht ist
(vgl. die Druckschriften WO 90/00357 A1, US 4 902 283, WO 97/38598 A1 und DE 196 32 312 A1 aus dem Stand der Technik). Mit diesen bekannten Handschuhen sind auch Schmutzarbeiten, wie etwa das Abwischen eines Ölmeßstabs, ohne den Einsatz gesonderten Papiers möglich.

Der vorliegenden Erfindung liegt die Aufgabe zugrunde, derartige Handschuhe, insbesondere derartige Einweg- oder Wegwerfhandschuhe, in einfacher Art und Weise sowie preisgünstig herstellbar so weiterzubilden, daß jeder Handschuh links und rechts so getragen werden kann, daß die saugfähige Außenlage der Innenseite des Handschuhs zugeordnet ist.

Erfindungsgemäß wird diese Aufgabe durch einen Handschuh, insbesondere durch einen Einweg- oder Wegwerfhandschuh, gemäß dem Oberbegriff des Anspruchs 1 gelöst, bei dem gemäß der Lehre der vorliegenden Erfindung
- die Schweiß- oder Siegelnaht in Draufsicht auf beiden Seiten des Fingerbereichs jeweils eine zur Aufnahme eines Daumens dienende Daumenabteilung aufweist.

Es wird demzufolge ein Handschuh bereitgestellt, der auf seiner Außenseite, vorzugsweise jedoch nur auf seiner Innenseite außen mit einer zweckmäßigerweise hochsaugfähigen ("superabsorbent") Außenlage aus Papier oder aus (Papier-)Vlies versehen ist. Diese Papier- bzw. Vlieslage kann sehr dünn gehalten sein, so daß erheblich an Material eingespart werden kann; dieses Material ist gemäß dem Stand der Technik bei einem Papier- bzw. Vliesspender notwendig.

Erfindungsgemäß weist der Handschuh anstelle eines in etwa rechteckförmigen Innenraums oder auch eines in etwa runden bzw. zumindest abgerundeten Innenraums für die Hand zumindest bereichsweise mindestens eine mit Abstand von den seitlichen Randbereichen und/oder von der Faltkante verlaufende Schweiß- oder Siegelnaht in Form eines Fingerhandschuhs (mit bis zu sechs Aufnahmebereichen für die Finger, aber auch mit Aufnahmebereichen, in denen zwei oder mehr Finger gleichzeitig nebeneinander aufnehmbar sind) oder in Form eines Fäustlings auf; dadurch ist der Handschuh griffiger und besser handhabbar ausgebildet.

Erfindungsgemäß weist die Schweiß- oder Siegelnaht in Draufsicht auf beiden Seiten des Fingerbereichs jeweils eine Daumenabteilung zur Aufnahme eines Daumens auf. Somit müssen Handschuhe für die linke Hand und Handschuhe für die rechte Hand nicht gesondert hergestellt werden; vielmehr kann jeder Handschuh links und rechts so getragen werden, daß die saugfähige Außenlage der Innenseite des Handschuhs zugeordnet ist.

In einer vorteilhaften Weiterbildung der vorliegenden Erfindung ist die saugfähige Außenlage statisch aufladbar, insbesondere elektrostatisch aufladbar und/oder magnetostatisch aufladbar, so daß der Handschuh mit Vorteil auch zum Staubwischen geeignet ist, denn durch den Einsatz eines Außenlagenmaterials mit hoher statischer Aufladbarkeit sammelt sich der Staub besonders leicht an der Außenlage an. Dies erfolgt in besonders effizienter Weise, wenn die Außenlage Eisenspäne in pulveriger Form aufweist.

Um beispielsweise beim Einsatz der vorliegenden Erfindung als kosmetischer Handschuh und/oder als medizinischer Handschuh die Bildung von krankheitserregenden Keimen oder dergleichen in zuverlässiger Weise zu verhindern, weist die Außenlage gemäß einer bevorzugten Ausführungsform der vorliegenden Erfindung mindestens einen desinfizierenden und/oder keimtötenden Zusatz auf, beispielsweise in Form eines als Additiv der Außenlage zuführbaren Desinfektionsmittels. Ein erheblicher Vorteil ist in diesem Zusammenhang darin zu sehen, daß derartige desinfizierende und/oder keimtötende Zusätze sehr exakt dosierbar sind, wobei beispielsweise auch an gemahlene Gewürze im (Papier-)Vliesstoff gedacht werden kann.

Es ist zweckmäßig, wenn die saugfähige Außenlage, wie vorstehend bereits erwähnt, Papier bzw. Vlies aufweist und wenn die Kunststoffolie schweißund/oder siegelfähig ist; vorzugsweise besteht die Kunststoffolie aus Polyethylen (PE), welches Material den Vorteil bietet, daß es unter bestimmten Voraussetzungen luftdurchlässig, nicht jedoch flüssigkeitsdurchlässig sein kann; im Gegensatz dazu kann Polypropylen (PP) bei Vorliegen gewisser Bedingungen flüssigkeitsdurchlässig, nicht jedoch luftdurchlässig sein.

Gemäß einer vorteilhaften Weiterbildung der vorliegenden Erfindung ist mindestens eine der Kunststoffolien zumindest stellenweise mikroperforiert. Hierdurch wird insofern ein gewissermaßen atmungsaktiver Handschuh bereitgestellt, als die Kunststoffolien zwar keinen Flüssigkeitsaustausch, sehr wohl jedoch einen Luftaustausch zulassen; dies hat die positive Folge, daß ein unangenehmes Schwitzen der Hand im Handschuh vermieden werden kann.

Die im wesentlichen deckungsgleichen Kunststoffolien können in Draufsicht vorzugsweise in etwa rechteckförmig ausgebildet sein. In einfacher Weise sind die Kunststoffolien aus einer in Form eines Schlauchs gefalteten, sich in Längsrichtung erstreckenden Kunststoffbahn geformt, wobei die sich in Längsrichtung erstreckende Faltkante die Oberseite des Handschuhs im Bereich der Fingerspitzen der darin eingeführten Hand bildet und wobei die beiden der Faltkante entgegengesetzt liegenden Kanten die Handschuhöffnung bilden; die Handschuhe liegen demzufolge quer nebeneinander.

Gemäß einer besonders erfinderischen Weiterbildung des vorliegenden Handschuhs können die beiden der Faltkante entgegengesetzt liegenden, die Handschuhöffnung bildenden Kanten versetzt zueinander angeordnet sein. Hierdurch ist ein besonders komfortables Einführen der Hand in den Handschuh ermöglicht, denn der Benutzer des Handschuhs kann gegebenenfalls die Tatsache, daß die beiden Kunststoffolien möglicherweise aneinanderhaften, kompensieren, indem er die überstehende Kante auf einfache Weise ergreift und die beiden Kunststoffolien leicht auseinanderzieht.

Im Ergebnis muß mithin im Bereich der Faltkante eine Schweiß- oder Siegelnaht nicht vorgesehen sein, was die Herstellung des Handschuhs vereinfacht. Lediglich an den seitlichen Randbereichen sind die deckungsgleichen Kunststoffolien zweckmäßigerweise durch Kleben und/oder durch Schweißen und/oder durch Siegeln miteinander verbunden. Die Handschuhe können jedoch mit Vorteil rechtwinklig gedreht, mithin hintereinanderliegend aus der Kunststoffbahn geformt sein.

Weiterhin ist in zweckmäßiger Ausgestaltung der vorliegenden Erfindung vorgesehen, zu den beiden deckungsgleichen Kunststoffolien mindestens eine weitere deckungsgleiche Kunststoffolie auf der der Außenlage entgegengesetzten Seite vorzusehen, wobei diese weitere Kunststoffolie zumindest mit der benachbarten Kunststoffolie über eine weitere Schweiß- oder Siegelnaht verbunden ist, die mit Abstand von der Schweiß- oder Siegelnaht in Form eines Fingerhandschuhs oder in Form eines Fäustlings, jedoch im wesentlichen parallel dazu verläuft.

Die weitere Schweiß- oder Siegelnaht sollte hierbei eine größere Fläche als die erstgenannte Schweißoder Siegelnaht einnehmen, wodurch zwischen jeweils zwei benachbarten deckungsgleichen Kunststoffolien jeweils ein Handschuh, jedoch mit verschiedener Größe, gebildet wird. Somit können die Handschuhe problemlos für ganz große Hände wie auch für ganz kleine Hände eingesetzt werden, ohne den Gebrauchskomfort zu gefährden.

Zwei oder mehr Einweg- oder Wegwerfhandschuhe sind vorzugsweise in Längsrichtung der Kunststoffbahn in Abhängigkeit von der Anordnung auf der Kunststoffbahn nebeneinander bzw. hintereinander vorgesehen, wobei die einzelnen Handschuhe durch mindestens eine quer zur Längsrichtung verlaufende linienförmige Perforation leicht trennbar sind. Hiermit können die Handschuhe gemäß der vorliegenden Erfindung in Längsrichtung aufgerollt sein und einzeln mittels einer Spendevorrichtung ausgegeben werden.

Wenn der Handschuh gemäß der vorliegenden Erfindung in besonders vorteilhafter Weise weitergebildet werden soll, so empfiehlt es sich, im Bereich der Handschuhöffnung mindestens einen Arretierverschluß mit mindestens einem sich im wesentlichen quer zur Einführrichtung der Hand erstreckenden Fixier- oder Verschlußband vorzusehen. In bevorzugter Weise ist mithin mindestens ein Fixier- oder Verschlußband ausgebildet, das im Bereich der sogenannten "Stulpe" des Handschuhs angeordnet ist und mit dem die Handschuhöffnung nach Einführen der Hand in den Handschuh verschließbar ist.

Mit der Anordnung des Arretierverschlusses im Bereich der Handschuhöffnung, das heißt im Stulpenbereich ist zum einen kein zusätzlicher Materialaufwand verbunden, weil das für den Arretierverschluß erforderliche Material durch die Kunststoffolie(n) ohnehin zur Verfügung gestellt ist und andernfalls nur Abfall wäre; zum anderen wird durch das Vorsehen des Arretierverschlusses und der dadurch bewirkten Verschlußfunktion im Bereich der Handschuhöffnung ein Herausrutschen der Hand aus dem Handschuh in zuverlässiger Weise verhindert, denn der ansonsten möglicherweise zum unkontrollierten Herumflattern und bei Vorliegen ungünstiger Bedingungen im Extremfall zum ungewollten Einreißen neigende Stulpenbereich, das heißt Bereich der Handschuhöffnung ist durch den Arretierverschluß fixierbar und verschließbar.

In einer spezielleren Ausführungsform weist das Fixier- oder Verschlußband zwei Enden auf, wobei in bevorzugter Weise das eine Ende auf der einen Seite der Handschuhöffnung vorgesehen ist und wobei das andere Ende auf der anderen Seite der Handschuhöffnung vorgesehen ist. Eine besonders gute Schließwirkung in bezug auf die Handschuhöffnung wird hierbei dann erzielt, wenn das eine Ende auf das andere Ende umschlagbar ist und wenn die Enden aneinander lösbar befestigbar sind.

In diesem Zusammenhang empfiehlt es sich, das eine Ende als ein mindestens einen lichten Öffnungsbereich aufweisendes Aufnahmeteil auszubilden und das andere Ende als ein an den Öffnungsbereich angepaßtes, zum Einstecken in den Öffnungsbereich vorgesehenes Einsteckteil auszubilden. Zweckmäßigerweise ist dann das Einsteckteil auf das Aufnahmeteil umschlagbar und am Aufnahmeteil lösbar befestigbar, indem das Einsteckteil in das den Öffnungsbereich aufweisende Aufnahmeteil eingesteckt und so am Aufnahmeteil lösbar befestigt wird.

Das vorstehend dargelegte Arretier- und Fixierprinzip funktioniert für den Bereich der zu verschließenden Handschuhöffnung beispielsweise dann in vorzüglicher Weise, wenn das Aufnahmeteil auf der einen Seite der Handschuhöffnung vorgesehen ist und wenn das Einsteckteil auf der anderen Seite der Handschuhöffnung vorgesehen ist. Bei einer derartigen Konstellation ist in zuverlässiger Manier gewährleistet, daß das Einsteckteil auf das Aufnahmeteil umschlagbar und am Aufnahmeteil lösbar befestigbar ist.

Alternativ oder in Ergänzung hierzu kann das Fixieroder Verschlußband verknotbar und/oder verschnürbar und/oder mittels Klebstoff oder mittels mindestens eines Klebepunktes oder mittels mindestens eines Klebestreifens oder mittels mindestens eines Tapes lösbar befestigbar sein.

Gemäß einer besonders erfinderischen Weiterbildung der vorliegenden Erfindung ist auf der Außenseite mindestens ein Trägerband vorgesehen. Dieses Trägerband hat zum einen eine stabilisierende Funktion, und zwar insbesondere dann, wenn die Handschuhe gemäß der vorliegenden Erfindung in Längsrichtung abgerollt und einzeln mittels einer Spendevorrichtung ausgegeben werden; zum anderen kann das Trägerband auch als Halterung für den Handschuh eingesetzt werden, und zwar insbesondere dann, wenn in materialsparender Weise das Trägerband anstelle der die Außenseite bildenden Kunststoffolie vorgesehen ist.

In letzterem Falle wird die Hand des Benutzers zwischen das Trägerband und die die Innenseite bildende Kunststoffolie eingeführt, das heißt das Trägerband fungiert dann gewissermaßen als Halteband bzw. als Halterung, die über den Handrücken gezogen wird. In diesem Zusammenhang ist eine besonders vorteilhafte Funktion gewährleistet, wenn zwei in etwa parallel zueinander angeordnete Trägerbänder vorgesehen sind.

Weitere Ausgestaltungen, Merkmale und Vorteile der vorliegenden Erfindung werden nachstehend in den Zeichnungen anhand der Figuren 1 bis 5 beschrieben, durch die in exemplarischer Form zwei Ausführungsbeispiele der vorliegenden Handschuhe veranschaulicht sind.

Es zeigt:
- Figur 1: eine Vielzahl von in Längsrichtung querliegend nebeneinander angeordneten Einweg- oder Wegwerfhandschuhen gemäß einem ersten Ausführungsbeispiel, in perspektivischer, schematischer Darstellung;
- Figur 2: eine Darstellung entlang der Schnittlinie II - II aus Figur 1;
- Figur 3: eine Darstellung entlang der Schnittlinie III - III aus Figur 1;
- Figur 4: eine Vielzahl von in Längsrichtung hintereinander liegend nebeneinander angeordneten Einweg- oder Wegwerfhandschuhen gemäß einem zweiten Ausführungsbeispiel, in perspektivischer, schematischer Darstellung; und
- Figur 5: eine Darstellung entlang der Schnittlinie V - V aus Figur 4.

Gleiche oder ähnliche Bestandteile oder Merkmale der vorliegenden Erfindung sind in den Figuren 1 bis 5 mit identischen Bezugszeichen versehen.

In Figur 1 sind die Einweg- oder Wegwerfhandschuhe gemäß einem ersten Ausführungsbeispiel der vorliegenden Erfindung mit dem Bezugszeichen 5 bezeichnet. Sie weisen zwei deckungsgleiche, in Draufsicht rechteckförmige Kunststoffolien 6, 7 auf, die in den Randbereichen 8 fest unter Bildung einer Außenseite 9 und einer Innenseite 10 unter Freilassung einer Handschuhöffnung 11 durch Kleben oder durch Schweißen oder durch Siegeln miteinander verbunden sind.

Des weiteren ist der Handschuh 5 erfindungsgemäß auf der Innenseite 10 außen mit einer saugfähigen Außenlage 12, die aus Papier(vlies) besteht, versehen. Die Kunststoffolien 6, 7 sind demgegenüber aus Polyethylen (PE) und mikroperforiert, so daß ein gewissermaßen atmungsaktiver Handschuh 5 bereitgestellt ist, der einen Luftaustausch zuläßt; dies hat die positive Folge, daß ein unangenehmes Schwitzen der Hand im Handschuh 5 vermieden werden kann.

Die deckungsgleichen Kunststoffolien 6, 7 sind aus einer in Form eines Schlauchs gefalteten, sich in Längsrichtung 13 erstreckenden Kunststoffbahn geformt, wobei die sich in Längsrichtung 13 erstreckende Faltkante 14 die Oberseite des Handschuhs 5 im Bereich der Fingerkuppen bildet und die beiden der Faltkante 14 entgegengesetzt liegenden Kanten 15, 16 die Handschuhöffnung 11 bilden.

Wie der Darstellung in Figur 2 (= Darstellung entlang der Schnittlinie II - II aus Figur 1) entnehmbar ist, sind die beiden der Faltkante 14 entgegengesetzt liegenden, die Handschuhöffnung 11 bildenden Kanten 15, 16 versetzt zueinander angeordnet. Hierdurch ist ein besonders komfortables Einführen der Hand in den Handschuh 5 ermöglicht, denn der Benutzer des Handschuhs 5 kann gegebenenfalls die Tatsache, daß die beiden Kunststoffolien 6, 7 möglicherweise aneinanderhaften, kompensieren, indem er die überstehende Kante 16 ergreift und die beiden Kunststoffolien 6, 7 leicht auseinanderzieht.

Die an den seitlichen Randbereichen 8 durch Schweißen oder durch Siegeln miteinander verbundenen deckungsgleichen Kunststoffolien 6, 7 weisen ferner bereichsweise eine mit Abstand von den Randbereichen 8 und/oder von der Faltkante 14 verlaufende Siegelnaht 17 auf, beim in den Figuren 1 bis 3 wiedergegebenen ersten Ausführungsbeispiel in Form eines Fäustlings.

Wie Figur 1 zeigt, ist eine Vielzahl von Einweg- oder Wegwerfhandschuhen 5 in Längsrichtung 13 der Kunststoffbahn nebeneinander vorgesehen, die durch jeweils eine im wesentlichen rechtwinklig zur Längsrichtung 13 verlaufende linienförmige Perforation 18 leicht trennbar, jedoch noch miteinander verbunden sind.

Wie den Figuren 1 bis 3 des weiteren entnehmbar ist, sind auf der Außenseite 9 des Handschuhs 5 zwei parallel zueinander angeordnete Trägerbänder 23a, 23b vorgesehen. Diese Trägerbänder 23a, 23b haben zum einen eine stabilisierende Funktion, und zwar insofern, als die Handschuhe 5 in Längsrichtung 13 (vgl. die Figuren 1 und 2) abgerollt und einzeln mittels einer Spendevorrichtung ausgegeben werden; zum anderen können die Trägerbänder 23a, 23b auch als Halterung für den Handschuh 5 eingesetzt werden, und zwar in erfindungswesentlicher Weise auch derart, daß das Trägerband 23 bzw. die Trägerbänder 23a, 23b anstelle der die Außenseite 9 bildenden Kunststoffolie 6 vorgesehen sind.

In letzterem Falle wird die Hand des Benutzers zwischen die Trägerbänder 23a, 23b und die die Innenseite 10 bildende Kunststoffolie 7 eingeführt, das heißt die Trägerbänder 23a, 23b fungieren dann als Haltebänder, die über den Handrücken gezogen werden.

Beim zu den Figuren 1 bis 3 alternativen zweiten Ausführungsbeispiel sind die Handschuhe 50 im Gegensatz zum ersten Ausführungsbeispiel, bei dem die Handschuhe 5 quer nebeneinander liegend angeordnet sind, hintereinander liegend in Längsrichtung 13 angeordnet. Dabei ist die den Fingerkuppen benachbarte Oberseite des Handschuhs 50 mit einer quer zur Längsrichtung 13 verlaufenden Siegelnaht 8 versehen. Parallel zu dieser Siegelnaht 8, jedoch auf der von der Oberseite des Handschuhs 50 abgewandten Seite ist eine die Handschuhöffnung 11 beim Abtrennen bildende linienförmige Perforation 18 vorgesehen.

Wie aus Figur 4 ersichtlich, weist die Siegelnaht 17 des Handschuhs 50 in Draufsicht auf beiden Seiten des Fingerbereichs (definiert durch kleinen Finger, Ringfinger, Mittelfinger und Zeigefinger) jeweils eine zur Aufnahme eines Daumens dienende Daumenabteilung 51 und mithin einen bezüglich der Längsrichtung 13 gewissermaßen spiegelsymmetrischen Handschuh 50 auf.

Des weiteren geht aus Figur 4 hervor, daß im Bereich der Handschuhöffnung 11 ein Arretierverschluß mit einem sich quer zur Einführrichtung der Hand erstreckenden Fixier- oder Verschlußband 19 vorgesehen ist. Dieses Fixier- oder Verschlußband 19 weist zwei Enden 19a, 19b auf, wobei das eine Ende 19a auf der in Figur 4 linken Seite der Handschuhöffnung 11 vorgesehen ist und wobei das andere Ende 19b auf der in Figur 4 rechten Seite der Handschuhöffnung 11 vorgesehen ist.

Mit dem Vorsehen dieses Fixier- oder Verschlußbandes 19, das im Bereich der sogenannten "Stulpe" des Handschuhs 50 angeordnet ist und mit dem die Handschuhöffnung 11 nach Einführen der Hand in den Handschuh 50 verschließbar ist, ist zum einen kein zusätzlicher Materialaufwand verbunden, weil das für das Fixier- oder Verschlußband 19 erforderliche Material durch die Kunststoffolien 6 bzw. 7 ohnehin zur Verfügung gestellt ist und andernfalls nur Abfall wäre; zum anderen wird durch das Vorsehen des Fixieroder Verschlußbandes 19 und der dadurch bewirkten Verschlußfunktion im Bereich der Handschuhöffnung 11 ein Herausrutschen der Hand aus dem Handschuh 50 verhindert, denn der ansonsten möglicherweise zum unkontrollierten Herumflattern und bei Vorliegen ungünstiger Bedingungen im Extremfall zum ungewollten Einreißen neigende Stulpenbereich, das heißt Bereich der Handschuhöffnung 11 ist durch das Fixier- oder Verschlußband 19 fixierbar und verschließbar.

In der speziellen Ausgestaltung der Figur 4 ist nun das eine Ende 19a auf der in Figur 4 linken Seite der Handschuhöffnung 11 vorgesehen und das andere Ende 19b auf der in Figur 4 rechten Seite der Handschuhöffnung 11 vorgesehen. Eine besonders gute Schließwirkung in bezug auf die Handschuhöffnung 11 ist hierbei dadurch erzielbar, daß das eine Ende 19a auf das andere Ende 19b umschlagbar ist und daß die zwei Enden 19a, 19b aneinander mittels zweier zunächst durch silikonisierte Abdeckungen vor Verschmutzung geschützten Klebestreifen lösbar befestigbar sind.

Außerdem zeigt Figur 5 im Querschnitt, daß an der der elektrostatisch aufladbaren und mit einem desinfizierenden Additiv versehenen Außenlage 12 entgegengesetzten Seite des Handschuhs 50 auf die beiden deckungsgleichen Kunststoffolien 6, 7 eine weitere deckungsgleiche Kunststoffolie 20 mit einer weiteren Siegelnaht 21, die eine größere Fläche als die Siegelnaht 17 einschließt, jedoch mit Abstand zu dieser gewissermaßen parallel verläuft, aufgebracht ist. Hierdurch bedingt ergibt sich ein weiterer, in einem Arbeitsgang hergestellter Handschuh mit einer Handschuhöffnung 52, wobei dieser Handschuh größer als der nur durch die beiden deckungsgleichen Kunststoffolien 6, 7 gebildete Handschuh ausgebildet ist.

Um den Handschuh 50 formstabiler auszugestalten, sind außerhalb des Bereichs der Siegelnaht 17 (vgl. das erste Ausführungsbeispiel gemäß den Figuren 1 bis 3) bzw. außerhalb der weiteren Siegelnaht 21 (vgl. das zweite Ausführungsbeispiel gemäß den Figuren 4 und 5) Stabilisierungsverbindungen 22 vorgesehen, die beim wiedergegebenen zweiten Ausführungsbeispiel als Siegelnähte ausgestaltet sind.

Somit ist der außerhalb des eigentlichen Handschuhs 5 bzw. 50 verbleibende Bereich der längs der Perforation 18 abzutrennenden, in Draufsicht rechteckförmigen Teile stabil und stört beim Gebrauch des Handschuhs 5 bzw. 50 nicht.

## Patentansprüche

1. Handschuh, insbesondere Einweg- oder Wegwerfhandschuh (5, 50),
- mit mindestens zwei im wesentlichen deckungsgleichen Kunststoffolien (6, 7), die zumindest an den seitlichen Randbereichen (8) fest unter Bildung einer Außenseite (9) und einer Innenseite (10) sowie unter Freilassung einer Handschuhöffnung (11) miteinander verbunden sind, und
- mit mindestens einer saugfähigen Außenlage (12), die auf der der Handaußenfläche zuordbaren Außenseite (9) und/oder auf der der Handinnenfläche zuordbaren Innenseite (10) außen aufgebracht ist,
- wobei die Kunststoffolien (6, 7) zumindest bereichsweise mindestens eine mit Abstand von den seitlichen Randbereichen (8) und/oder von einer sich in Längsrichtung (13) erstreckenden, die Oberseite des Handschuhs (5, 50) im Bereich der Fingerkuppen bildenden Faltkante (14) verlaufende Schweiß- oder Siegelnaht (17) unter Bildung eines Fingerhandschuhs oder eines Fäustlings aufweisen und
**dadurch gekennzeichnet,**
- **daß** die Schweiß- oder Siegelnaht (17) in Draufsicht auf beiden Seiten des Fingerbereichs jeweils eine zur Aufnahme eines Daumens dienende Daumenabteilung (51) aufweist.

2. Handschuh gemäß Anspruch 1, **dadurch gekennzeichnet, daß** die Außenlage (12) nur auf der Innenseite (10) außen aufgebracht ist.

3. Handschuh gemäß Anspruch 1 oder 2, **dadurch gekennzeichnet, daß** die Außenlage (12) Papier bzw. Vlies aufweist.

4. Handschuh gemäß mindestens einem der Ansprüche 1 bis 3, **dadurch gekennzeichnet, daß** die Außenlage (12) statisch aufladbar, insbesondere elektrostatisch aufladbar und/oder magnetostatisch aufladbar, ist.

5. Handschuh gemäß Anspruch 4, **dadurch gekennzeichnet, daß** die Außenlage (12) Eisenspäne in pulveriger Form aufweist.

6. Handschuh gemäß mindestens einem der Ansprüche 1 bis 5, **dadurch gekennzeichnet, daß** die Außenlage (12) mindestens einen desinfizierenden und/oder keimabtötenden Zusatz aufweist.

7. Handschuh gemäß mindestens einem der Ansprüche 1 bis 6, **dadurch gekennzeichnet, daß** die Kunststoffolien (6, 7) durch Kleben und/oder durch Schweißen und/oder durch Siegeln miteinander verbunden sind.

8. Handschuh gemäß Anspruch 7, **dadurch gekennzeichnet, daß** die Kunststoffolien (6, 7) an den seitlichen Randbereichen (8) miteinander verbunden sind.

9. Handschuh gemäß mindestens einem der Ansprüche 1 bis 8, **dadurch gekennzeichnet, daß** mindestens eine der Kunststoffolien (6, 7) aus Polyethylen (PE) und/oder aus Polypropylen (PP) und/oder aus Copolymeren besteht.

10. Handschuh gemäß mindestens einem der Ansprüche 1 bis 9, **dadurch gekennzeichnet, daß** mindestens eine der Kunststoffolien (6, 7) zumindest stellenweise mikroperforiert ist.

11. Handschuh gemäß mindestens einem der Ansprüche 1 bis 10, **dadurch gekennzeichnet, daß** die Kunststoffolien (6, 7) in Draufsicht in etwa rechteckförmig oder in etwa rund bzw. abgerundet ausgebildet sind.

12. Handschuh gemäß mindestens einem der Ansprüche 1 bis 11, **dadurch gekennzeichnet, daß** die Kunststoffolien (6, 7) aus einer in Form eines Schlauchs gefalteten, sich in Längsrichtung (13) erstreckenden Kunststoffbahn gebildet sind.

13. Handschuh gemäß Anspruch 12, **dadurch gekennzeichnet, daß** die beiden der Faltkante (14) entgegengesetzt liegenden Kanten (15, 16) die Handschuhöffnung (11) bilden.

14. Handschuh gemäß Anspruch 13, **dadurch gekennzeichnet, daß** die beiden der Faltkante (14) entgegengesetzt liegenden, die Handschuhöffnung (11) bildenden Kanten (15, 16) versetzt zueinander angeordnet sind.

15. Handschuh gemäß mindestens einem der Ansprüche 12 bis 14, **dadurch gekennzeichnet, daß** zwei oder mehr Handschuhe (5, 50) in Längsrichtung (13) der Kunststoffbahn querliegend nebeneinander vorgesehen sind und daß die Handschuhe (5, 50) durch mindestens eine quer zur Längsrichtung (13) verlaufende, linienförmige Perforation (18) leicht trennbar miteinander verbunden sind.

16. Handschuh gemäß mindestens einem der Ansprüche 1 bis 11, **dadurch gekennzeichnet, daß** die Kunststoffolien (6, 7) aus einer sich in Längsrichtung (13) erstreckenden Kunststoffbahn gebildet sind.

17. Handschuh gemäß Anspruch 16, **dadurch gekennzeichnet, daß** die Oberseite des Handschuhs (5, 50) im Bereich der Fingerkuppen und die zur Oberseite entgegengesetzt liegende Handschuhöffnung (11) in Längsrichtung (13) zueinander beabstandet angeordnet sind.

18. Handschuh gemäß Anspruch 16 oder 17, **dadurch gekennzeichnet, daß** zwei oder mehr Handschuhe (5, 50) in Längsrichtung (13) der Kunststoffbahn hintereinanderliegend vorgesehen sind und daß die Handschuhe (5, 50) durch mindestens eine quer zur Längsrichtung (13) verlaufende, linienförmige Perforation (18) leicht trennbar unter Bildung der Handschuhöffnung (11) miteinander verbunden sind.

19. Handschuh gemäß Anspruch 15 oder 18, **dadurch gekennzeichnet, daß** mit Abstand zur Perforation (18) mindestens eine die Oberseite des Handschuhs (5, 50) im Bereich der Fingerkuppen bildende, die Kunststoffolien (6, 7) miteinander verbindende Schweiß- oder Siegelnaht vorgesehen ist.

20. Handschuh gemäß mindestens einem der Ansprüche 15, 18 oder 19, **dadurch gekennzeichnet, daß** die über die Perforationen (18) miteinander verbundenen Handschuhe (5, 50) in Längsrichtung (13) aufgerollt sind und einzeln mittels einer Spendevorrichtung ausgebbar sind.

21. Handschuh gemäß mindestens einem der Ansprüche 1 bis 20, **dadurch gekennzeichnet, daß** zu den Kunststoffolien (6, 7) mindestens eine weitere deckungsgleiche Kunststoffolie (20) auf der der Außenlage (12) entgegengesetzten Seite vorgesehen ist und daß diese weitere Kunststoffolie (20) zumindest mit der benachbarten Kunststoffolie (6) über eine weitere Schweiß- oder Siegelnaht (21) verbunden ist, die mit Abstand von der Schweißoder Siegelnaht (17) verläuft.

22. Handschuh gemäß Anspruch 21, **dadurch gekennzeichnet, daß** die weitere Schweiß- oder Siegelnaht (21) eine größere Fläche als die Schweiß- oder Siegelnaht (17) einnimmt oder einschließt.

23. Handschuh gemäß mindestens einem der Ansprüche 1 bis 22, **dadurch gekennzeichnet, daß** außerhalb des von der Schweiß- oder Siegelnaht (17) und/oder des von der weiteren Schweiß- oder Siegelnaht (21) eingenommenen oder eingeschlossenen Bereichs mindestens eine Stabilisierungsverbindung (22) vorgesehen ist.

24. Handschuh gemäß Anspruch 23, **dadurch gekennzeichnet, daß** die Stabilisierungsverbindung (22) als mindestens eine Klebenaht und/oder als mindestens eine Schweißnaht und/oder als mindestens eine Siegelnaht vorgesehen ist.

25. Handschuh gemäß mindestens einem der Ansprüche 1 bis 24, **dadurch gekennzeichnet, daß** der Handschuh (5, 50) im Bereich der Handschuhöffnung (11) mindestens einen Arretierverschluß mit mindestens einem sich im wesentlichen quer zur Einführrichtung der Hand erstreckenden Fixieroder Verschlußband (19) aufweist.

26. Handschuh gemäß Anspruch 25, **dadurch gekennzeichnet, daß** das Fixier- oder Verschlußband (19) zwei Enden (19a, 19b) aufweist.

27. Handschuh gemäß Anspruch 26, **dadurch gekennzeichnet, daß** das eine Ende (19a) auf der einen Seite der Handschuhöffnung (11) vorgesehen ist und daß das andere Ende (19b) auf der anderen Seite der Handschuhöffnung (11) vorgesehen ist.

28. Handschuh gemäß Anspruch 26 oder 27, **dadurch gekennzeichnet, daß** das eine Ende (19a) auf das andere Ende (19b) umschlagbar ist und daß die Enden (19a, 19b) aneinander lösbar befestigbar sind.

29. Handschuh gemäß mindestens einem der Ansprüche 26 bis 28, **dadurch gekennzeichnet,**
- **daß** das eine Ende (19a) als ein mindestens einen lichten Öffnungsbereich aufweisendes Aufnahmeteil ausgebildet ist und
- **daß** das andere Ende (19b) als ein an den Öffnungsbereich angepaßtes, zum Einstecken in den Öffnungsbereich vorgesehenes Einsteckteil ausgebildet ist.

30. Handschuh gemäß mindestens einem der Ansprüche 25 bis 29, **dadurch gekennzeichnet, daß** das Fixieroder Verschlußband (19) verknotbar und/oder verschnürbar und/oder mittels Klebstoff oder mittels mindestens eines Klebepunktes oder mittels mindestens eines Klebestreifens oder mittels mindestens eines Tapes lösbar befestigbar ist.

31. Handschuh gemäß mindestens einem der Ansprüche 1 bis 30, **dadurch gekennzeichnet, daß** auf der Außenseite (9) mindestens ein Trägerband (23) vorgesehen ist.

32. Handschuh gemäß Anspruch 31, **dadurch gekennzeichnet, daß** zwei in etwa parallel zueinander angeordnete Trägerbänder (23a, 23b) vorgesehen sind.

## Claims

1. Glove, in particular, a disposable or non-re-usable glove (5, 50),
with at least two synthetic-material films (6, 7) of essentially the same area, which are connected firmly to one another at least in the lateral edge regions (8) forming an outer side (9) and an inner side (10) and leaving open a glove opening (11), and
with at least one absorbent outer layer (12), which is attached to the outside of the outer side (9) associated with the outer surface of the hand and/or to the inner side (10) associated with the inner surface of the hand,
wherein the synthetic-material films (6, 7) provide, at least in some regions, at least one welded or sealed seam (17) running at a distance from the lateral edge regions (8) and/or from a folded edge (14) extending in the longitudinal direction (13), forming the upper side of the glove (5, 50) in the region of the fingertips, thereby forming a glove with fingers or a mitten **characterised in that**,
in plan view in each case, the welded or sealed seam (17) provides a thumb compartment (51) to accommodate a thumb on both sides of the finger region.

2. Glove according to claim 1, **characterised in that** the outer layer (12) is attached only to the outer surface of the inner side (10).

3. Glove according to claim 1 or 2, **characterised in that** the outer layer (12) comprises paper or fleece.

4. Glove according to at least one of claims 1 to 3, **characterised in that** the outer layer (12) can be statically charged, in particular, electrostatically charged and/or magnetostatically charged.

5. Glove according to claim 4, **characterised in that** the outer layer (12) provides iron filings in powdered form.

6. Glove according to at least one of claims 1 to 5, **characterised in that** the outer layer (12) provides at least one disinfectant and/or bactericidal additive.

7. Glove according to at least one of claims 1 to 6, **characterised in that** the synthetic-material films (6, 7) are connected to one another by gluing and/or by welding and/or by sealing.

8. Glove according to claim 7, **characterised in that** the synthetic-material films (6, 7) are connected to one another in the lateral edge regions (8).

9. Glove according to at least one of claims 1 to 8, **characterised in that** at least one of the synthetic-material films (6, 7) consists of polyethylene (PE) and/or of polypropylene (PP) and/or of copolymers.

10. Glove according to at least one of claims 1 to 9, **characterised in that** at least one of the synthetic-material films (6, 7) is microperforated at least in places.

11. Glove according to at least one of claims 1 to 10, **characterised in that** the synthetic-material films (6, 7) are designed to be approximately rectangular or approximately round and/or rounded in plan view.

12. Glove according to at least one of claims 1 to 11, **characterised in that** the synthetic-material films (6, 7) are formed from a synthetic material web extending in the longitudinal direction (13) and folded in the form of a tube.

13. Glove according to claim 12, **characterised in that** the two edges (15, 16) disposed opposite to the folded edge (14) form the glove opening (11).

14. Glove according to claim 13, **characterised in that** the two edges (15, 16) forming the glove opening (11) and disposed opposite to the folded edge (14) are arranged offset relative to one another.

15. Glove according to at least one of claims 12 to 14, **characterised in that** two or more gloves (5, 50) disposed transversely alongside one another are provided in the longitudinal direction (13) of the synthetic material web, and that the gloves (5, 50) are connected to one another in a readily separable manner by at least one linear perforation (18) running transversely to the longitudinal direction (13).

16. Glove according to at least one of claims 1 to 11, **characterised in that** the synthetic-material films (6, 7) are formed from a synthetic-material web extending in the longitudinal direction.

17. Glove according to claim 16, **characterised in that** the upper side of the glove (5, 50) in the region of the fingertips and the glove opening (11) disposed opposite to the upper side are arranged at a distance from one another in the longitudinal direction (13).

18. Glove according to claim 16 or 17, **characterised in that** two or more gloves (5, 50) are provided one after the other in the longitudinal direction (13) of the synthetic-material web, and that the gloves (5, 50) are connected to one another in a readily separable manner by at least one linear perforation (18) running transversely to the longitudinal direction (13) and thereby forming the glove opening (11).

19. Glove according to claim 15 or 18, **characterised in that**, at a distance from the perforation (18), at least one welded or sealed seam forming the upper side of the glove (5, 50) in the region of the fingertips and connecting the synthetic-material films (6, 7) to one another is provided.

20. Glove according to at least one of claims 15, 18 or 19, **characterised in that** the gloves (5, 50) connected to one another via the perforations (18) are rolled up in the longitudinal direction and can be dispensed individually by means of a dispensing device.

21. Glove according to at least one of claims 1 to 20, **characterised in that,** in addition to the synthetic-material films (6, 7), at least one further synthetic film (20) of identical area is provided on the side opposite to the outer layer (12), and that this further synthetic-material film (20) is connected to the adjacent synthetic-material film (6) via a further welded or sealed seam (21), which runs at a distance from the welded or sealed seam (17).

22. Glove according to claim 21, **characterised in that** the further welded or sealed seam (21) takes in or encloses a larger area than the welded or sealed seam (17).

23. Glove according to at least one of claims 1 to 22, **characterised in that** at least one stabilising connection (22) is provided outside the region taken in or enclosed by the welded or sealed seam (17) and/or by the further welded or sealed seam (21).

24. Glove according to claim 23, **characterised in that** the stabilising connection (22) is provided in the form of at least one glued seam and/or at least one welded seam and/or at least one sealed seam.

25. Glove according to at least one of claims 1 to 24, **characterised in that**, in the region of the glove opening (11), the glove (5, 50) provides at least one fastening closure with at least one fastening or sealing tape (19) extending essentially transversely to the direction of insertion of the hand.

26. Glove according to claim 25, **characterised in that** the fastening or sealing tape (19) provides two ends (19a, 19b).

27. Glove according to claim 26, **characterised in that** the one end (19a) is provided on the one side of the glove opening (11) and that the other end (19b) is provided at the other side of the glove opening (11).

28. Glove according to claim 26 or 27, **characterised in that** the one end (19a) can be folded over towards the other end (19b), and that the ends (19a, 19b) can be attached to one another in a detachable manner.

29. Glove according to at least one of claims 26 to 28, **characterised in that**
the one end (19a) is designed as a retaining component providing at least one clear opening region and
the other end (19b) is designed as an insertion component adapted to the opening region and provided for insertion into the opening region.

30. Glove according to at least one of claims 25 to 29, **characterised in that** the fastening or sealing tape (19) can be knotted and/or tied and/or attached in a detachable manner by means of at least one adhesion point or by means of at least one adhesive strip or by means of at least one adhesive tape.

31. Glove according to at least one of claims 1 to 30, **characterised in that** a carrier strip (23) is provided on the outer side (9).

32. Glove according to claim 31, **characterised in that** two carrier strips (23a, 23b) arranged approximately parallel to one another are provided.

## Revendications

1. Gant, en particulier gant à usage unique ou jetable (5, 50), comprenant
- au moins deux feuilles en matière plastique qui coïncident essentiellement (6, 7) et sont reliées entre elles au moins sur les zones de bordure latérales (8) en formant une face extérieure (9) et une face intérieure (10), ainsi qu'en laissant libre une ouverture de gant (11) et
- au moins une couche extérieure absorbante (12) qui est appliquée à l'extérieur sur la face extérieure (9) pouvant être associée à la surface extérieure de la main et/ou sur la face intérieure (10) pouvant être associée à la surface interne de la main,
- les feuilles en matière plastique (6, 7) comportant au moins par zones au moins un joint soudé ou scellé (17) s'étendant à distance des zones de bordure latérales (8) et/ou d'un bord de pliure (14) s'étendant dans la direction longitudinale (13), formant le côté supérieur du gant (5, 50) dans la zone du bout des doigts, en formant un gant ou une moufle et **caractérisé en ce que**
- le joint soudé ou scellé (17) présente, dans une vue de dessus, des deux côtés de la zone des doigts, un compartiment de pouce (51) servant à recevoir un pouce.

2. Gant selon la revendication 1, **caractérisé en ce que** la couche extérieure (12) n'est appliquée à l'extérieur que sur la face intérieure (10).

3. Gant selon la revendication 1 ou 2, **caractérisé en ce que** la couche extérieure (12) comporte du papier ou un non tissé.

4. Gant selon au moins l'une des revendications 1 à 3, **caractérisé en ce que** la couche extérieure (12) peut être chargée statiquement, en particulier chargée électrostatiquement et/ou chargée magnétostatiquement.

5. Gant selon la revendication 4, **caractérisé en ce que** la couche extérieure (12) comporte des copeaux métalliques sous forme pulvérulente.

6. Gant selon au moins l'une des revendications 1 à 5, **caractérisé en ce que** la couche extérieure (12) comporte au moins un additif désinfectant et/ou microbicide.

7. Gant selon au moins l'une des revendications 1 à 6, **caractérisé en ce que** les feuilles en matière plastique (6, 7) sont reliées entre elles par collage et/ou par soudage et/ou par scellement.

8. Gant selon la revendication 7, **caractérisé en ce que** les feuilles en matière plastique (6, 7) sont reliées entre elles sur les zones de bordure latérales (8).

9. Gant selon au moins l'une des revendications 1 à 8, **caractérisé en ce qu'**au moins l'une des feuilles en matière plastique (6, 7) est en polyéthylène (PE) et/ou en polypropylène (PP) et/ou en copolymères.

10. Gant selon au moins l'une des revendications 1 à 9, **caractérisé en ce qu'**au moins l'une des feuilles en matière plastique (6, 7) est microperforée au moins par endroits.

11. Gant selon au moins l'une des revendications 1 à 10, **caractérisé en ce que** les feuilles en matière plastique (6, 7) sont, dans une vue de dessus, à peu près rectangulaires ou à peu près rondes ou arrondies.

12. Gant selon au moins l'une des revendications 1 à 11, **caractérisé en ce que** les feuilles en matière plastique (6, 7) sont formées à partir d'une bande en matière plastique pliée en forme d'un tuyau, s'étendant dans la direction longitudinale (13).

13. Gant selon la revendication 12, **caractérisé en ce que** les deux bords (15, 16) opposés au bord de pliure (14) forment l'ouverture du gant (11).

14. Gant selon la revendication 13, **caractérisé en ce que** les deux bords (15, 16) situés à l'opposé du bord de pliure (14), formant l'ouverture du gant (11), sont disposés décalés l'un par rapport à l'autre.

15. Gant selon au moins l'une des revendications 12 à 14, **caractérisé en ce que** deux gants ou plus (5, 50) sont prévus l'un à côté de l'autre transversalement dans la direction longitudinale (13) de la bande en matière plastique et que les gants (5, 50) sont reliés entre eux de manière facilement séparable par au moins une perforation linéaire (18) s'étendant transversalement à la direction longitudinale (13).

16. Gant selon au moins l'une des revendications 1 à 11, **caractérisé en ce que** les feuilles en matière plastique (6, 7) sont formées à partir d'une bande en matière plastique s'étendant dans la direction longitudinale (13).

17. Gant selon la revendication 16, **caractérisé en ce que** le côté supérieur du gant (5, 50) dans la zone du bout des doigts et l'ouverture du gant (11) située à l'opposé du côté supérieur sont disposés à distance l'un de l'autre dans la direction longitudinale (13).

18. Gant selon la revendication 16 ou 17, **caractérisé en ce que** deux gants ou plus (5, 50) sont prévus l'un derrière l'autre dans la direction longitudinale (13) de la bande en matière plastique et que les gants (5, 50) sont reliés entre eux de manière facilement séparable en formant l'ouverture du gant (11) par au moins une perforation linéaire (18) s'étendant transversalement à la direction longitudinale (13).

19. Gant selon la revendication 15 ou 18, **caractérisé en ce qu'**il est prévu, à distance de la perforation (18), au moins un joint soudé ou scellé reliant entre elles les feuilles en matière plastique (6, 7) formant le côté supérieur du gant (5, 50) dans la zone du bout des doigts.

20. Gant selon au moins l'une des revendications 15, 18 ou 19, **caractérisé en ce que** les gants (5, 50) reliés entre eux par l'intermédiaire des perforations (18) sont enroulés dans la direction longitudinale (13) et peuvent être délivrés séparément au moyen d'un distributeur.

21. Gant selon au moins l'une des revendications 1 à 20, **caractérisé en ce que**, s'ajoutant aux feuilles en matière plastique (6, 7), au moins une autre feuille en matière plastique (20) qui coïncide est prévue sur la face opposée à la couche extérieure (12), et que cette autre feuille en matière plastique (20) est reliée au moins avec la feuille en matière plastique voisine (6) par l'intermédiaire d'un autre joint soudé ou scellé (21) qui s'étend à distance du joint soudé ou scellé (17).

22. Gant selon la revendication 21, **caractérisé en ce que** l'autre joint soudé ou scellé (21) prend ou enferme une plus grande surface que le joint soudé ou scellé (17).

23. Gant selon au moins l'une des revendications 1 à 22, **caractérisé en ce qu'**il est prévu au moins un assemblage de stabilisation (22) à l'extérieur de la zone prise ou enfermée par le joint soudé ou scellé (17) et/ou par l'autre joint soudé ou scellé (21).

24. Gant selon la revendication 23, **caractérisé en ce que** l'assemblage de stabilisation (22) est prévu comme au moins un joint collé et/ou comme au moins un joint soudé et/ou comme au moins un joint scellé.

25. Gant selon au moins l'une des revendications 1 à 24, **caractérisé en ce que** le gant (5, 50) présente dans la zone de l'ouverture du gant (11) au moins une fermeture d'arrêt avec au moins une bande de fixation ou de fermeture (19) s'étendant essentiellement transversalement à la direction d'introduction de la main.

26. Gant selon la revendication 25, **caractérisé en ce que** la bande de fixation ou de fermeture (19) présente deux extrémités (19a, 19b).

27. Gant selon la revendication 26, **caractérisé en ce qu'**une extrémité (19a) est prévue d'un côté de l'ouverture du gant (11) et que l'autre extrémité (19b) est prévue de l'autre côté de l'ouverture du gant (11).

28. Gant selon la revendication 26 ou 27, **caractérisé en ce qu'**une extrémité (19a) peut être rabattue sur l'autre extrémité (19b) et que les extrémités (19a, 19b) peuvent être fixées l'une à l'autre de manière séparable.

29. Gant selon au moins l'une des revendications 26 à 28, **caractérisé en ce que**
- une extrémité (19a) est formée comme une partie de réception comportant au moins une zone d'ouverture libre et
- l'autre extrémité (19b) est formée comme une partie à introduire adaptée à la zone d'ouverture, prévue pour être introduite dans la zone d'ouverture.

30. Gant selon au moins l'une des revendications 25 à 29, **caractérisé en ce que** la bande de fixation ou de fermeture (19) peut être nouée et/ou liée et/ou être fixée de manière séparable au moyen de colle ou au moyen d'au moins un point de colle ou au moyen d'au moins une bande adhésive ou au moyen d'au moins un ruban adhésif.

31. Gant selon au moins l'une des revendications 1 à 30, **caractérisé en ce qu'**il est prévu au moins une bande de support (23) sur la face extérieure (9).

32. Gant selon la revendication 31, **caractérisé en ce qu'**il est prévu deux bandes de support (23a, 23b) disposées à peu près parallèlement entre elles.
